# EUROPÄISCHE PATENTSCHRIFT

(11) **EP 2 032 900 B1**
(45) Veröffentlichungstag und Bekanntmachung des Hinweises auf die Patenterteilung: **02.12.2009**
(21) Anmeldenummer: 07703574.9
(22) Anmeldetag: 01.03.2007
(51) Int. Cl.: F23Q 2/00

(54) **FEUERZEUG ZUM AUFHEIZEN EINER RAUCHFREIEN ZIGARETTE**
LIGHTER FOR HEATING UP A SMOKELESS CIGARETTE
BRIQUET POUR CHAUFFER UNE CIGARETTE SANS FUMEE

(30) Priorität: 03.03.2006 DE 102006009995
(43) Veröffentlichungstag der Anmeldung: 11.03.2009
(73) Patentinhaber: Nicculto AG, 6330 Cham (CH)
(72) Erfinder: WENGERT, Christian, 88410 Bad Wurzach/Rohrbach (DE); PHILIPP, Thomas, 72127 Kusterdingen (DE)
(74) Vertreter: Kramer - Barske - Schmidtchen
(86) Internationale Anmeldenummer: PCT/EP2007/001779
(87) Internationale Veröffentlichungsnummer: WO 2007/101608

(56) Entgegenhaltungen:
- DE-U- 6 804 373
- US-A- 4 774 970
- US-A- 5 472 001

## Beschreibung

Die Erfindung betrifft ein Feuerzeug zum Aufheizen einer rauchfreien Zigarette.

In der nicht vorveröffentlichten deutschen Patentanmeldung 10 2005 034 169.1 ist eine rauchfreie Zigarette beschrieben, wie sie in Fig. 6 im Querschnitt und auseinandergezogen dargestellt ist.

Ein insgesamt zylindrisches Mundstück 10 besteht aus an sich bekanntem Filtermaterial, wie es beispielsweise für Filtermundstücke konventioneller Zigaretten verwendet wird. Eine Stirnseite des Mundstücks 10 ist als Ansaugöffnung 18 ausgebildet. Die von der Ansaugöffnung 18 abgewandte Stirnseite des Mundstücks 10 ist mit einer hohlzylindrischen Aussparung 20 ausgebildet. Die Oberfläche 22 des Mundstücks 10 ist mit Ausnahme der Oberfläche der Aussparung sowie der gemäß Fig. 6 linken Stirnseite geschlossenporig ausgebildet.

Der Zigarettenkörper 12 weist einen zylindrischen Mantel 24 aus thermisch isolierendem Material, beispielsweise einem Keramikwerkstoff, auf, der ein Wärmerohr 26 aus thermisch gut leitendem Material, beispielsweise Kupfer, enthält. Das gemäß Fig. 1 linke Ende des Wärmerohrs 26 steht aus dem Mantel 24 vor, wobei die Außenkontur des vorstehenden Bereiches 28 etwa der Kontur der Aussparung 20 entspricht. Die Stirnseite des vorstehenden Bereiches sowie die zylindrische Wandung des vorstehenden Bereiches sind mit Durchgangsöffnungen 30 ausgebildet. Die Stirnseite des vorstehenden Bereiches kann auch vollständig offen sein. An seinem rechtsseitigen Ende ist der Mantel 24 mit einer Aussparung 32 ausgebildet, an deren Boden das rechte Ende des Wärmerohrs 26 frei liegt.

Das rechtsseitige Ende des Mantels 24 bildet zusammen mit der Öffnung des Wärmerohrs 26 eine Lufteintrittsöffnung, die mit einer durch das linksseitige Ende des Wärmerohrs 26 bzw. das Ende des Mantels 24 gebildeten Luftaustrittsöffnung mittels eines durch das Innere des Wärmerohrs 26 gebildeten Luftdurchlasskanals verbunden ist.

Das Mundstück 10 wird auf der Innenseite der Aussparung 20 mit einem flüchtigen Genussmittel 33, beispielsweise mit Duft- und/oder Geschmacksstoffen versetztem Nikotin, beschichtet. Im Anlieferzustand ist das Mundstück 10 beispielsweise von einer Kunststofffolie umschlossen, so dass das Genussmittel 33 nicht abdampfen kann. Nach Entfernen der Kunststofffolie wird das Mundstück auf den vorspringenden Bereich 28 des Zigarettenkörpers 12 aufgesteckt, so dass eine Baugruppe entsteht, die das Aussehen einer herkömmlichen Zigarette (Mundstück mit Zigarettenkörper) hat.

Zum Aufheizen bzw. "Anzünden" wird das gemäß Fig. 6 rechte Ende des Zigarettenkörpers 12 in einen Adapter eingeschoben, über den es mit einem Feuerzeug verbunden wird, so dass das Wärmerohr 26 durch die Flamme des Feuerzeugs erwärmt wird und das Genussmittel 33, das in intensiver Berührung mit dem Wärmerohr ist, auf seine oder geringfügig über seine Lösungs- bzw. Verdampfungstemperatur von beispielsweise 50 Grad bis 60 Grad aufgeheizt wird. Die Wärmekapazität des Wärmerohrs 26 ist ausreichend dafür, dass auch nach Abziehen der Zigarette vom Adapter beim Einsaugen von Luft durch die Ansaugöffnung 18 hindurch die verdampften Bestandteile und sonstigen flüchtigen Bestandteile des Genussmittels 33 über einen genügend langen Zeitraum aufgenommen werden, so dass das Genussmittel bis zu zumindest annähernd seinem vollständigen Verbrauch im Mund oder durch Inhalation genossen werden kann.

Aus der DD 285 926 A5 ist eine Zigarette bekannt, die innerhalb einer Hülse ein entzündbares kohlenstoffhaltiges Brennelement enthält, das in wärmeleitender Beziehung mit einem ein Aerosol erzeugenden Substrat steht. Die Hülse besteht aus einer Metallfolie, die mit Papier umwickelt ist. Zur Anreicherung des Aerosols kann zusätzlich eine Tabakfüllung vorgesehen sein, die vom Aerosol durchströmt wird. Ein aus der Hülse vorstehendes Ende des Brennelementes ist anzündbar. Das vom Brennelement abgewandte Ende der Hülse, in das ein Filterkörper eingesetzt sein kann, bildet ein Mundstück.

Die DE 68 04 373 U, von der im Oberbegriff des beigefügten Anspruch 1 ausgegangen wird, beschreibt ein Feuerzeug für Kraftfahrzeuge, bei dem ein senkrecht zur Feuerzeugflamme gerichteter Trichter derart am Feuerzeug befestigt ist, dass ein Stirnende einer konventionellen, in den Trichter eingeführten Zigarette entzündet wird.

Aus der GB 20 99 122 A ist ein insbesondere zur Verwendung in Motorfahrzeugen geeigneter Zigarrenanzünder bekannt, dessen Gehäuse in einen Stromversorgungssockel einsetzbar ist und der ein elektrisch beheiztes Anzündelement aufweist, mit dem eine Stirnseite einer anzuzündenden Zigarre in Berührung bringbar ist.

In der US 54 72 001 A ist eine insgesamt rohrförmige Vorrichtung beschrieben, mittels der eine herkömmliche Zigarette derart genossen werden kann, dass kein Rauch in die Umgebung gelangt. Dazu weist die rohrförmige Vorrichtung an einem Ende einen Ansatz auf, der Mund und Nase eines Rauchers überdeckt. An ihrem anderen Ende weist die Vorrichtung eine Filtereinrichtung auf, die schädliche Bestandteile des in die Umgebung austretenden Rauches herausfiltert.

Die US 53 96 907 A beschreibt ebenfalls eine Vorrichtung, die gestattet, eine innerhalb der Vorrichtung aufgenommene herkömmliche Zigarette derart zu rauchen, dass nur gefilterter Rauch in die Umgebung gelangt.

Die US 47 74 970 beschreibt ebenfalls eine Vorrichtung, mittels der eine herkömmliche Zigarette derart genossen werden kann, dass Tabakrauch vor dem Inhalieren isomerisiert, oxydiert und katalysiert wird und bei der die Menge von in die Umgebung austretendem Rauch vermindert wird.

Der Erfindung liegt die Aufgabe zugrunde, eine Möglichkeit zu schaffen, mit der das Aufheizen der rauchfreien Zigarette möglichst sicher und komfortabel erfolgen kann.

Diese Aufgabe wird mit einem Feuerzeug gemäß dem Anspruch 1 gelöst.

Das erfmdungsgemäße Feuerzeug wird mit den Merkmalen der Ansprüche 2 bis 5 in vorteilhafter Weise weitergebildet.

Die Erfindung wird im Folgenden anhand schematischer Zeichnungen beispielsweise und mit weiteren Einzelheiten erläutert.

In den Figuren stellen dar:
- Fig. 1: eine perspektivische Ansicht eines erfindungsgemäßen Feuerzeugs,
- Fig. 2: einen Längsschnitt durch das Feuerzeug gemäß Fig. 1,
- Fig. 3: eine Ansicht ähnlich der Fig. 2 ausgewählter Teile des Feuerzeugs in dessen noch kal- tem, aber bereits gezündetem Zustand,
- Fig. 4: eine Ansicht ähnlich der Fig. 3 in einem Zustand, in dem sich das Feuerzeug selbsttätig abschaltet,
- Fig. 5: die Teile des Feuerzeugs gemäß den Figuren 3 und 4 im Ruhezustand und
- Fig. 6: einen Längsschnitt durch eine rauchfreie Zigarette in auseinandergezogenem Zustand.

Gemäß Fig. 1 ragt aus der Oberseite eines Gehäuses 70 eines Feuerzeugs eine Handhabe 72 zum Betätigen des Feuerzeugs vor. Weiter ist in der Oberseite ein Loch 74 ausgebildet, das in ein im Inneren des Gehäuses 70 ausgebildetes Aufnahmefach 76 führt. Ein Bereich 78 der Wandung des Gehäuses 70 ist durchsichtig und mit Löchern 79 ausgebildet.

Fig. 2 zeigt einen Längsschnitt durch das Feuerzeug gemäß Fig. 1.

In dem Aufnahmefach 76 befindet sich eine an ihrem unteren Ende mit einem Anschlag 80 ausgebildete Hülse 82. Eine Brennerdüse 86 der Brennerbaugruppe 84 ist über eine Leitung 88 mit einer Ventilbaugruppe 90 verbunden, die an einem Auslassrohr eines Brennstoffvorratsbehältnisses 92 ausgebildet ist, das beispielsweise übliches Flüssiggas enthält und in an sich bekannter Weise nachfüllbar ist.

Die Handhabe 72 ist über einen Kipphebel 94 mit der Ventilbaugruppe 90 lose verbunden.

Gemäß Fig. 2 ist unterhalb der Handhabe 72 eine Zündeinheit 96, beispielsweise eine Piezozündeinrichtung, angeordnet, deren Zündelektroden 97 sich im Bereich neben der Brennerdüse 86 befinden.

Die Funktion des bisher beschriebenen Feuerzeugs ist an sich bekannt und wird daher nicht im Einzelnen erläutert. Beim Abwärtsbewegen der Handhabe 72 wird die Ventilbaugruppe 90 geöffnet, so dass Brenngas aus der Brennerdüse 86 strömt und dort von den Zündelektroden 97 der Zündeinheit 96 gezündet wird.

Die Hülse 82 ist derart bemessen, dass der Zigarettenkörper 12 (Fig. 6) bis zum Anschlag 80 in die Hülse 82 einschiebbar ist. An der Außenseite der Hülse 82 ist im unteren Bereich des Zigarettenkörpers 12 ein Bimetallstreifen 98, beispielsweise an seinen beiden Enden intensiv wärmeleitend, befestigt, der mit einem Distanzdraht 100 zur Ventilbaugruppe 90 reicht.

Fig. 3 zeigt die Anordnung bei gedrückter Handhabe 72 und damit offenem Ventil der Ventilbaugruppe 90 und somit brennender Flamme 102, jedoch noch kalter Hülse 82. Bei der Darstellung gemäß Fig. 4 ist die Hülse 82 so weit erwärmt, dass der Bimetallstreifen 98 gemäß Fig. 4 nach links ausgewölbt ist und über den Distanzdraht 100 das Ventil der Ventilbaugruppe 90 schließt.

Der durchsichtige Bereich 78 des Gehäuses 70 mit den darin ausgebildeten Löchern 79 befindet sich, wie aus Fig. 2 ersichtlich, in dem Bereich neben der Brennerdüse 86. Es versteht sich, dass die Löcher 79, die auch schlitzförmig ausgebildet sein können, derart ausgebildet sind und gegebenenfalls mit Kanälen in der Brennerbaugruppe 84 derart verbunden sind, dass der Flamme ausreichend Frischluft zugeführt wird. Die Funktion der beschriebenen Anordnung ist wie folgt:
Der Zigarettenkörper 12 einer "anzuzündenen" bzw. aufzuheizenden Zigarette wird in das Aufnahmenfach 76 bis zum Anschlag 80 eingeschoben. Mittels der Handhabe 72 wird das Feuerzeug dann in Betrieb gesetzt, so dass das Wärmerohr 26 von der Flamme 102 erwärmt wird. Die Wärmeleitfähigkeit des schlecht wärmeleitenden Mantels 24 und die Temperaturempfindlichkeit des Bimetallstreifens 98 sind derart aufeinander abgestimmt, dass der Bimetallstreifen 98 das Ventil der Ventilbaugruppe 90 schließt, wenn das Wärmerohr 26, insbesondere dessen aus dem Mantel 24 vorstehender Bereich 28, eine vorbestimmte Temperatur erreicht hat, die zum Verdampfen des Genussmittels 33 (Fig. 6) genügt. Dabei ist die Außenseite des Mantels 24 noch so wenig erwärmt, dass ihre Berührung als angenehm empfunden wird. Der Zigarettenkörper 12 wird anschließend aus dem Feuerzeug herausgenommen. Ein frisches Mundstück 10 wird aufgesteckt und steht für einen Genuss des Genussmittels 33 zur Verfügung, indem, wie bei herkömmlichen Zigaretten, durch das Mundstück 10 hindurch Luft angesaugt wird. Der Genuss des Genussmittels ist auf diese Weise für den "Raucher" intensiv, ohne dass die Umwelt durch irgendwelchen Rauch belästigt wird.

Mit der Erfindung ist eine sichere und komfortable Möglichkeit zum Aufheizen von Zigaretten der beschriebenen Art geschaffen. Es versteht sich, dass die Zigarette erneut aufgeheizt werden kann, wenn sie vor dem vollständigen Aufbrauchen des Genussmittels abkühlt.

Durch entsprechende Dimensionierung des Aufnahmefaches 76 mit der Hülse 82 sowie erforderlichenfalls Einsetzen einer zusätzlichen, temperaturisolierenden Hülse kann das Feuerzeug in an sich bekannter Weise benutzt werden, indem die Flamme, gegebenenfalls nach Verstellen mittels einer aus dem Gehäuse vorstehenden Rändelschraube (nicht dargestellt) so eingestellt wird, dass sie bis nach außerhalb des Gehäuses brennt. Weiterhin ist möglich, dass die Ventilbaugruppe 90 schließt, wenn die Handhabe 72 nicht mehr betätigt wird und bei gedrückter Handhabe 72 zusätzlich schließt, wenn sie durch den Bimetallstreifen 98 zum Schließen freigegeben wird. Diese Freigabe kann beispielsweise dadurch geschehen, dass der Bimetallstreifen den Distanzdraht unter einem Kopf eines Ventilschaftes herausschiebt und dadurch das Ventil von einer in Schließstellung vorgespannten Feder geschlossen wird.

Der Zigarettenkörper 12 wird voteilhafterweise mit aufgesetztem Mundstück 10 vom Feuerzeug erwärmt, da die erhitzte Luft einschließlich Nikotin und Aromastoffen durch das Wärmerohr hindurch dann unter leichtem Zug, wie bei einer herkömmlichen Zigarette, sofort inhaliert werden kann.

Bei einer abgeänderten Ausführungsform sind Ausströmlöcher ähnlich den Ausströmlöchern 30 gemäß Fig. 6 zusätzlich im gemäß Fig. 6 linksseitigen Randbereich des Mantels 24 ausgebildet und führen radial durch das Wärmerohr 26 hindurch. Damit kann die Zigarette bei aufgestecktem Mundstück aufgeheizt werden, ohne dass Luft durch das Mundstück hindurch angesaugt werden muss.

### Bezugszeichenliste

- 10: Mundstück
- 12: Zigarettenkörper
- 14: Adapter
- 16: Filtermaterial
- 18: Ansaugöffnung
- 20: Aussparung
- 22: Oberfläche
- 24: Mantel
- 26: Wärmerohr
- 28: Bereich
- 30: Durchgangsöffnungen
- 32: Aussparung
- 33: Genussmittel
- 70: Gehäuse
- 72: Handhabe
- 74: Loch
- 76: Aufnahmefach
- 78: durchsichtiger Bereich
- 79: Löcher
- 80: Anschlag
- 82: Hülse
- 84: Brennerbaugruppe
- 86: Brennerdüse
- 88: Leitung
- 90: Ventilbaugruppe
- 92: Brennstoffvorratsbehältnis
- 94: Kipphebel
- 96: Zündeinheit
- 97: Zündelektroden
- 98: Bimetallstreifen
- 100: Distanzdraht
- 102: Flamme

## Patentansprüche

1. Feuerzeug zum Aufheizen einer rauchfreien Zigarette, welche Zigarette einen Zigarettenkörper (12) mit einem äußeren Mantel (24) aus einem thermisch isolierenden Material und ein von dem Mantel (24) umgebenes Wärmerohr (26) aus einem wärmeleitenden Material enthält, wobei an einem Ende des Zigarettenkörpers (12) ein Mundstück (10) derart anbringbar ist, dass ein zwischen dem Mundstück (10) und dem ihm zugewandten Ende des Wärmerohres (26) anordenbares Genussmittel (33) in Berührung mit dem Wärmerohr (26) ist, welches Genussmittel (33) durch Erhitzen des vom Mundstück (10) abgewandten Endes des Wärmerohrs (26) auf eine zum Verdampfen des Genussmittels (33) ausreichende Temperatur aufheizbar ist,
welches Feuerzeug ein Gehäuse (70) aufweist, das enthält:
ein Brennstoffvorratsbehältnis (92), das über ein Ventil (90) mit einer Brennerdüse (86) verbunden ist,
eine im Bereich der Brennerdüse (86) ausgebildete Zündeinrichtung (97), wobei mittels einer am Gehäuse (70) vorgesehenen Handhabe (72) das Ventil (90) öffenbar und mittels der Zündeinrichtung (97) eine Flamme zündbar ist,
sowie ein an die Brennerdüse (86) und die Zündeinrichtung (97) angrenzendes, durch ein Loch (74) im Gehäuse hindurch zugängliches, im Inneren des Gehäuses (70) ausgebildetes Aufnahmefach (76), in das das vom Mundstück (10) abgewandte Ende des Zigarettenkörpers einschiebbar ist, so dass das zugehörige, der Brennerdüse (86) zugewandte Ende des Wärmerohrs (26) mit der Flamme zum Verdampfen des Genussmittels erhitzbar ist und der Zigarettenkörper (12) bei verdampfendem Genussmittel aus dem Aufnahmefach (76) herausnehmbar ist,
**dadurch gekennzeichnet, dass**
ein Thermosensor (98) vorgesehen ist, der die Temperatur des Zigarettenkörpers (12) in dessen der Brennerdüse (86) zugewandtem Endbereich erfasst und bei Überschreiten einer Schwellentemperatur das Ventil (90) schließt.

2. Feuerzeug nach Anspruch 1, wobei der Thermosensor einen die Temperatur einer den Endbereich des Zigarettenkörpers (12) aufnehmenden Hülse (82) erfassenden Bimetallstreifen (98) enthält, durch dessen Verformung das Ventil (90) geschlossen wird.

3. Feuerzeug nach Anspruch 1 oder 2, wobei in dem Gehäuse (70) Öffnungen (79) für einen Zutritt von Frischluft in den Bereich der Brennerdüse (86) ausgebildet sind.

4. Feuerzeug nach einem der Ansprüche 1 bis 3, wobei ein Bereich (78) des Gehäuses (70) durchsichtig ist, so dass die von der Brennerdüse (86) ausgehende Flamme (102) von außerhalb des Gehäuses (70) sichtbar ist.

## Claims

1. A lighter for heating up a smokeless cigarette,
said cigarette comprising a cigarette body (12) with an outer sheath (24) made of a thermally insulating material, and a heat pipe (26) made of a heat conducting material, which heat pipe is surrounded by said sheath (24), wherein a mouth piece (10) is attachable to one end of the cigarette body (12) such that a stimulant (33), which can be placed between the mouth piece (10) and the end of the heat pipe (26), which end is facing said mouth piece, is in contact with the heat pipe (26), said stimulant (33) being heatable to a temperature sufficient for vaporizing the stimulant (33) by heating the end of the heat pipe (26) that is opposed to the mouth piece (10), said lighter having a housing (70) comprising:
a fuel reservoir (92) connected to a burner nozzle (86) via a valve (90),
an igniting device (97) formed in the area of the burner nozzle (86), wherein said valve (90) is openable by means of an actuator (72) that is provided on the housing (70), and wherein a flame can be ignited by means of the igniting device (97),
and a receptacle (76) formed inside the housing (70), adjoining the burner nozzle (86) and the igniting device (97), and accessible via a hole (74) in the housing, into which receptacle the end of the cigarette body, which end is opposed to the mouth piece (10), can be inserted, so that the associated end of the heat pipe (26), which end faces the burner nozzle (86), is heatable with the flame for vaporizing the stimulant, and the cigarette body (12) can be removed from the receptacle (76) when the stimulant begins to vaporize
**characterized in that**
a thermal sensor (98) is provided, which detects the temperature of the cigarette body (12) in the end portion thereof, which end portion is facing the burner nozzle (86), and closes the valve (90) when a threshold temperature has been exceeded.

2. The lighter according to claim 1, wherein the thermal sensor comprises a bi-metal strip (98) for detecting the temperature of a bushing (82) that receives the end portion of the cigarette body, the valve (90) being closed by deformation of said bi-metal strip.

3. The lighter according to claim 1 or 2, wherein openings (79) for entry of fresh air into the area of the burner nozzle (86) are formed in the housing (70).

4. The lighter according to one of claims 1 to 3, wherein one portion (78) of the housing (70) is transparent, so that the flame (102) emanating from the burner nozzle (86) is visible outside of the housing (70).

## Revendications

1. Briquet pour l'allumage d'une cigarette sans fumée, laquelle cigarette comporte un corps de cigarette (12) ayant une enveloppe extérieure (24) en matériau calorifuge et un tube de chaleur (26) entouré par l'enveloppe (24) en matériau thermoconducteur, à une extrémité du corps de cigarette (12) une pièce à emboucher pouvant être agencée de telle sorte qu'un stimulant (33) à placer entre la pièce à emboucher (10) et l'extrémité du tube de chaleur (26) face à elle, est en contact avec la tube de chaleur (26), lequel stimulant (33) peut être chauffé par chauffage de l'extrémité du tube de chaleur (26) opposée à la pièce à emboucher (10) jusqu'à une température suffisante pour évaporer le stimulant (33),
lequel briquet présente un carter (70) qui contient:
un réservoir à combustible (92) raccordé par une valve (90) à une buse de brûleur (86),
un dispositif d'allumage (97) formé dans la zone de la buse de brûleur (86), la valve pouvant être, au moyen d'une manette (72) prévue sur le carter (70), ouverte et une flamme pouvant être, au moyen du dispositif d'allumage (97), allumée,
ainsi qu'une ouverture (76) formée à l'intérieur du carter (70), contiguë à la buse de brûleur (86) et au dispositif d'allumage (97) et accessible au travers d'un trou (74) dans le carter, dans laquelle l'extrémité du corps de cigarette opposée à la pièce à emboucher (10) peut coulisser de sorte que l'extrémité associée du tube de chaleur (26) tournée vers la buse de brûleur (86) peut être chauffée par la flamme pour évaporer le stimulant et le corps de cigarette (12) peut être retiré de l'ouverture (76) lors de l'évaporation du stimulant,
**caractérisé en ce que**
un détecteur thermique (98) est prévu, lequel prend la température du corps de cigarette (12) dans la zone terminale de celle-ci tournée vers la buse de brûleur (86) et ferme la valve (90) au dépassement positif d'une température de seuil.

2. Briquet selon la revendication 1, dans lequel le détecteur thermique comporte un bilame (98) qui détecte la température d'une douille (82) logeant la zone terminale du corps de cigarette (12) et dont la déformation ferme la valve (90).

3. Briquet selon la revendication 1 ou 2, dans lequel des orifices (79) sont formés dans le carter (70) pour une admission d'air frais dans la zone de la buse de brûleur (86).

4. Briquet selon l'une des revendications 1 à 3, dans lequel une zone (78) du carter (70) est transparente, de sorte que la flamme (102) sortant de la buse de brûleur (86) est visible de l'extérieur du carter (70).
